# EUROPÄISCHE PATENTSCHRIFT

(11) **EP 1 102 884 B1**
(45) Veröffentlichungstag und Bekanntmachung des Hinweises auf die Patenterteilung: **26.02.2003**
(21) Anmeldenummer: 99929135.4
(22) Anmeldetag: 02.06.1999
(51) Int. Cl.: D21B 1/34

(54) **GROBSCHMUTZFÄNGERVORRICHTUNG ZUM HERAUSHEBEN DER GROBSTOFFE AUS EINEM PULPER UND ENTSRECHENDES ARBEITSVERFAHREN**
COARSE DIRT COLLECTOR FOR REMOVING COARSE MATERIAL FROM A PULPER AND CORRESPONDING METHOD
DISPOSITIF COLLECTEUR D'IMPURETES GROSSIERES POUR ENLEVER PAR SOULEVEMENT LES MATIERES GROSSIERES D'UN TRITURATEUR, ET PROCEDE DE TRAVAIL CORRESPONDANT

(30) Priorität: 02.07.1998 DE 19829648
(43) Veröffentlichungstag der Anmeldung: 30.05.2001
(73) Patentinhaber: REA GESELLSCHAFT FÜR RECYCLING VON ENERGIE UND ABFALL MBH, 80333 München (DE)
(72) Erfinder: WILJAN, Harry, D-80469 München (DE); CARRA, Roland, D-80939 München (DE)
(74) Vertreter: Reinhard - Skuhra - Weise & Partner
(86) Internationale Anmeldenummer: EP9903853
(87) Internationale Veröffentlichungsnummer: WO00001878

(56) Entgegenhaltungen:
- EP-A- 0 520 172
- EP-A- 0 598 187

## Beschreibung

Die Erfindung betrifft eine Grobschmutzfängervorrichtung zum Herausheben der Grobstoffe aus einem Pulper und ein entsprechendes Arbeitsverfahren.

Pulper, auch Stofflöser genannt, werden zur Aufbereitung von Stoffgemischen genutzt, die leicht zerfaserbare Bestandteile beinhalten. Ein wichtiger Anwendungsbereich liegt bei der Aufbereitung von Abfällen und abfallähnlichen Stoffen.

Ein solcher Pulper weist üblicherweise einen Behälter auf, der mit einem Rotor versehen ist. Beim Betrieb wird das aufzubereitende Stoffgemisch zusammen mit einer Flüssigkeit, im allgemeinen Wasser, in den Behälter eingefüllt. Der Rotor wird in Rotationen versetzt und erzeugt hierdurch starke Strömungskräfte. Diese Strömungskräfte sorgen dafür, daß die im Pulper enthaltenen Feststoffe, die leicht zerfaserbar sind, zerfasert werden. Neben der Zerfaserung findet teilweise auch eine Verkürzung von Fasern statt bzw. geht ein Teil der zerfaserbaren Stoffe und anderer im Stoffgemisch enthaltenen Substanzen in Lösung. Nachdem das Schwergewicht des Vorganges aber in der Zerfaserung besteht, wird hier lediglich von "Zerfaserung" oder "Zerfasern" gesprochen und die daneben stattfindende Zerkleinerung und Auflösung nicht gesondert erwähnt.

Die zerfaserten Bestandteile des eingebrachten Stoffgemisches bilden zusammen mit der Flüssigkeit eine Suspension, die zum Beispiel über ein Lochsieb aus dem Pulper abgezogen werden kann. Es stellt sich außerdem die Aufgabe, die nicht zerfaserten Bestandteile (in der Folge auch "Grobstoffe" genannt) ebenfalls in irgendeiner Form aus dem Pulper zu entfernen.

Zur Entfernung solcher Grobstoffe aus dem Pulper sind Grobschmutzfänger gebräuchlich. Diese weisen im allgemeinen Zinken auf. Sie tauchen in den Pulper hinein, in dem sich die Grobstoffe in einer Flüssigkeit befinden. Es kann sich bei dieser Flüssigkeit entweder um die Suspension handeln, oder es kann auch vorteilhaft sein, die Suspension zunächst aus dem Pulper abzuziehen, und dann erst die im Pulper verbleibenden Grobstoffe zu entfernen, wozu nochmals eine Flüssigkeit, vorzugsweise Prozeßwasser, in den Pulper eingefüllt wird. Die in der Flüssigkeit schwimmenden Grobstoffe verfangen sich im Grobschmutzfänger und werden dann über ein Ausfahren des Grobschmutzfängers aus dem Pulper entfernt.

Aus der DE 32 25 026 C2 ist ein Grobschmutzfänger bekannt, der eine Standsäule aufweist, die wenigstens um 90 Grad drehbar ist. An dieser Säule ist ein Tragarm ab- und aufbewegbar gelagert, der am unteren Ende einen Fangkorb mit Zinken aufweist. Zum Auffangen der Grobstoffe wird der Tragarm mit dem Fangkorb an der Standsäule senkrecht in den Pulper heruntergefahren, so daß der Fangkorb in die Flüssigkeit eintauchen und von dieser durchströmt werden kann. Die in der Flüssigkeit schwimmenden Grobstoffe verfangen sich in den Zinken des Fangkorbes, der dann zum Entfernen der Grobstoffe wieder senkrecht am Tragarm aus dem Pulper herausgefahren wird. Zum Abwerfen der Grobstoffe schwenkt der Tragarm in seiner oberen Stellung um die Säule herum in einen Bereich, der außerhalb des Pulpers liegt. Der Fangkorb schlägt dann an einen Fangkorbanschlag auf, was ein Kippen des Korbes und damit ein Abwerfen der Grobstoffe in einen bereitstehenden Behälter bewirkt.

Die drei verschiedenen Bewegungen, die von dem Grobschmutzfänger zu durchlaufen sind (senkrechtes Auf- und Abfahren des Fangarmes, Drehung des Fangarmes um die Standsäule, Kippen des Fangkorbes), bedingen einen komplexen Bewegungsablauf, damit einen hohen mechanischen und steuerungstechnischen Aufwand und auch eine relativ lange Zykluszeit.

Ein weiterer Grobschmutzfänger ist aus der EP 0 598 187 B1 bekannt. In diesem Fall befindet sich der Grobschmutzfänger in einem Trog, der an den Innenraum des Pulpers angeschlossen ist. Der Grobschmutzfänger wird aus dem Trog durch Verschwenken um eine horizontale Achse in den Innenraum des Pulpers eingefahren und, nachdem der Grobschmutz durch die Zinken aufgefangen wurde, wieder aus dem Pulper ausgeschwenkt. Der Schwenkwinkel ist dabei derart bemessen, daß der Grobschmutzfänger mit dem daran anhaftenden Grobstoffen so weit ausgeschwenkt werden kann, daß er sich oberhalb der Oberkante des Troges befindet. In der letzten Phase werden die Grobstoffe mit einer besonderen Abstreifeinrichtung von dem Grobschmutzfänger abgestreift.

Zwar ist bei dieser Vorrichtung der mechanische und steuerungstechnische Aufwand gegenüber der in der DE 32 25 026 C2 dargestellten Vorrichtung reduziert. Auch im zweiten Beispiel sind jedoch noch mehrere Bewegungen auszuführen (Verschwenken des Grobschmutzfängers um eine horizontale Achse, Abstreifen der Grobstoffe durch eine besondere Abstreifeinrichtung). Zudem verfügt der in EP 0 598 187 B1 beschriebene Grobschmutzfänger durch die Ausrichtung der Zinken, die in der Auffangposition im wesentlichen senkrecht stehen, nur über eine geringe Kapazität. Die Position der Zinken führt ferner dazu, daß sie sehr weit nach unten in den Pulper hineinragen. Beim Ausfahren reißen sie so leicht auch Grobstoffe mit, die wegen ihrer Schwere auf den Pulperboden gesunken sind (nachfolgend auch "schwere Grobstoffe" genannt). Es kann aber vorteilhaft sein, mit dem Grobschmutzfänger lediglich diejenigen Grobstoffe auszutragen, die wegen ihres geringeren spezifischen Gewichts oder ihrer größeren Oberfläche in der Flüssigkeit schwimmen (nachfolgend vereinfachend auch "leichte Grobstoffe" genannt), weil in den leichten Grobstoffen andere Stoffgruppen aufkonzentriert sind als in den schweren Grobstoffen und durch die Trennung beider Fraktionen bessere Verwertungschancen oder angepaßtere Entsorgungsmöglichkeiten eröffnet werden. Die schweren Grobstoffe werden daher üblicherweise über eine Schwerstoffschleuse ausgetragen.

Der vorliegenden Erfindung liegt die Aufgabe zugrunde, die Mechanik des Grobschmutzfängers weiter zu vereinfachen und damit den mechanischen und steuerungstechnischen Aufwand auf ein Minimum zu reduzieren und auch die Zykluszeit zu verkürzen. Dabei soll der Grobschmutzfänger eine große Kapazität zum Auffangen der Grobstoffe haben und ferner die Möglichkeit zu einem selektiven Austrag der leichten Grobstoffe bieten. Ebenfalls soll die Erfindung ein entsprechendes Arbeitsverfahren bereitstellen.

Erfindungsgemäß wird diese Aufgabe durch das in Anspruch 1 angegebene Verfahren und durch die in Anspruch 11 angegebenen Grobschmutzfängervorrichtung gelöst.

Erfindungsgemäß wird ein Grobschmutzfänger verwendet, der ebenfalls durch Drehung um eine Achse in den Pulper verschwenkt wird. Diese Kreisbewegung vollzieht sich jedoch nicht um eine horizontale, sondern um eine zur Horizontalen geneigte Achse. Ist die Pulperachse ausnahmsweise nicht senkrecht ausgerichtet, so vollzieht sich die Schwenkbewequng entsprechend nicht in einer Neigung zur Horizontalen, sondern ist zu der Ebene geneigt, die auf der Pulperachse senkrecht steht. Dies bewirkt, daß die am Fangkorb befindlichen Zinken beim Verschwenken in den Pulper in der Endposition in eine wenigstens horizontale, eher aber in eine leicht nach oben geneigte Richtung kommen. In dieser Stellung konnen die in der Flüssigkeit schwimmenden Grobstoffe ideal aufgefangen werden. Beim Herausschwenken kommen die Zinken in der Endposition in eine nach unten geneigte senkrechte Stellung, in der die Grobstoffe selbstätig - ohne weitere Einwirkung von außen, z.B. den Einsatz eines Abstreifers, - in einen Behälter fallen, der hier zum Auffangen bereit steht.

Der erfindungsgemäße Grobschmutzfänger bzw. das entsprechende Arbeitsberfahren weisen gegenüber den bekannten Lösungsansätzen den Vorteil auf, daß er nur eine einzige Bewegung um die besagte geneigte Drehachse ausführen muß. Der mechanische und steuerungstechnische Aufwand ist damit gegenüber dem Stand der Technik minimiert und die Zykluszeit verkürzt.

Vorteilhaft ist ferner, daß weder ein Kippen des Fangkorbes noch eine spezielle Abstreifeinrichtung notwendig ist, um die Grobstoffe vom Grobschmuczfanger zu entfernen.

Auch ein Trog, in welchem sich der Grobschmutzfänger bewegt, ist unnötig. Ein solcher Trog ist erforderlich, wenn - wie in EP 0 598 187 B1 der Fall - die Zinken, die sich am Fangkorb des Grobschmutzfängers befinden, während der Phase des Auffangens und auch während des größten Teils der Ausschwenkbewegung eine nach unten geneigte Stellung aufweisen. Hier ist während der Drehbewegung damit zu rechnen, daß die gefangenen Grobstoffe ungewollt von den Zinken abfallen, wenn nicht durch die Wand des Troges, an der sich die Zinken entlangbewegen, ein Hindernis geschaffen wird. Der Trog stellt ein zusätzliches Bauteil dar, welches dem Verschleiß unterliegt und dessen Auswechseln Kosten verursacht. Im Trog ist zudem eine Absperrvorrichtung notwendig, die während des Zerfaserungsvorgangs geschlossen sein muß, um zu verhindern, daß sich zerfaserbares Material im Trog verfängt, ohne zerfasert zu werden, was nicht erwünscht ist.

In den jeweiligen Unteransprüchen finden sich vorteilhafte Weiterbildungen und Verbesserungen des in Anspruch 1 angegebenen Verfahrens bzw. der in Anspruch 11 angegebenen Grobschmutzfängervorrichtung.

Ausführungsbeispiele der Erfindung sind in den Zeichnungen dargestellt und in der nachfolgenden Beschreibung näher erläutert.

Es zeigen:
- Fig. 1: eine schematische Darstellung eines Ausführungsbeispiels des erfindungsgemäßen Grobschmutzfängers in Draufsicht von oben; und
- Fig. 2: eine schematische Darstellung des Ausführungsbeispiels des erfindungsgemäßen Grobschmutzfängers in Seitenansicht.

Fig. 1 und 2 zeigen den Grobschmutzfänger zum einen in der zum Auffangen der Grobstoffe im Pulper geeigneten Endstellung bzw. zum anderen in der zum Abwurf dieser Grobstoffe geeigneten Endstellung.

Beim Übergang zwischen den beiden Endstellungen ist die Stellung der Zinken zunächst wenigstens horizontal, eher aber leicht nach oben geneigt. Während der Ausschwenkbewegung, die hier nach oben erfolgt, erreichen die Zinken erst dann eine nach unten geneigte Stellung, wenn der Abwurf erfolgen soll. Dieser geschieht dann selbstätig. Solange sich der Fangkorb des Grobschmutzfängers noch über dem Pulper befindet, verhindert die Stellung der Zinken, daß sich Grobstoffe ungewollt vom Grobschmutzfänger lösen.

Der gesamte Grobschmutzfänger ist so konstruiert, daß eine maximale Auffangkapazität erreicht wird. Wegen der mindestens horizontalen, eher etwas nach oben geneigten Stellung der Zinken in der Auffangposition wird ferner eine selektive Entfernung der leichten Grobstoffe ermöglicht, da so eine größere Siebwirkung erzeugt wird und die Zinken sich weiter oben in der Suspension befinden.

Ein bevorzugter Anwendungsfall für den beschriebenen Grobschmutzfänger ist die Aufbereitung von Abfällen für eine biologische Verwertung einzelner Bestandteile. Dabei werden die biologisch verwertbaren Bestandteile von den nicht biologisch verwertbaren Bestandteilen getrennt. Denn die biologisch verwertbaren Bestandteile sind leicht zerfaserbar im Vergleich zu den anderen Bestandteilen, die nur schwer oder nicht zerfaserbar sind. Die erzeugte und durch das Lochsieb abgetrennte Suspension, in der die biologisch verwertbaren Bestandteile aufkonzentriert sind, kann dann der biologischen Verwertung zugeführt werden, während die biologisch nicht verwertbaren Bestandteile, die nach dem Abzug der Suspension im Pulper verbleiben, d.h. die Grobstoffe, einer anderen angemessenen Verwertungsform zugeleitet werden können.

Anhand dieses bevorzugten Anwendungsbeispiels und anhand einer Ausführungsform des Grobschmutzfängers wird die Erfindung unter Bezugnahme auf die Zeichnungen in Figur 1 und 2 im folgenden näher erläutert.

Das Abfallgemisch AF wird in den Pulper 1 eingefüllt, dessen Achse P in der Darstellung senkrecht steht. Es wird ebenfalls Wasser W zugegeben. Durch Drehungen des Rotors (2) wird das Abfall-Wasser-Gemisch in Bewegung versetzt. Es wird eine starke toroidale Strömung erzeugt, die dazu führt, daß die biologisch verwertbaren Bestandteile des Abfallgemisches zerfasert werden. Diese Fasern bilden mit der im Pulper vorhandenen Flüssigkeit eine Suspension, die durch das im unteren Teil des Pulpers befindliche Lochsieb 3 abgezogen wird. Zurück bleiben die nicht biologisch verwertbaren Bestandteile des Abfalls, die durch die Strömungskräfte weitgehend unzerstört bleiben, d.h. die Grobstoffe.

Der Pulper ist mit einem Deckel 4 versehen, um einen Abschluß gegen Geruchsemissionen zu gewährleisten. Dieser Deckel 4 weist eine Öffnung zum Abwurf der Grobstoffe durch den Grobschmutzfänger auf, an die sich geruchsdicht eine Haube 5 für den Grobschmutzfänger anschließt. Möglich ist auch, den Pulperdeckel so zu gestalten, daß er insgesamt beim Abwurf der Grobstoffe geöffnet wird.

Der Pulper wird nach dem Abzug der Suspension S nochmals mit einer Flüssigkeit, vorzugsweise mit Wasser W, gefüllt. Die schweren Grobstoffe sinken nach unten und können von dort, z.B. über eine Schwerstoffschleuse 6 entnommen werden. Die leichten Grobstoffe, die wegen ihrer Beschaffenheit in der Flüssigkeit schwimmen, werden durch einen Grobschmutzfänger 7 entfernt.

Dieser Grobschmutzfänger 7 besteht aus einem Trägerarm 8 und einem Fangkorb 9. Der Trägerarm ist am Pulper selbst über eine Aufhängung 10 aufgehängt oder weist eine vom Pulper unabhängige Trägerkonstruktion auf. Er ist an einer Welle drehbar gelagert. Der Schwenkbereich beträgt zwischen 90° und 270°. Am Trägerarm 8 ist der Fangkorb 9 befestigt. Dieser besteht aus einem Rahmen 11, in dem sich ein Rost aus gitterförmig oder parallel angeordneten festen oder variablen Stäben oder Stegen befindet. Senkrecht zum Rahmen oder leicht nach oben geneigt sind Zinken Z angebracht.

Diese sind entweder fest oder lösbar auf den Stäben oder Stegen befestigt (z.B. geklemmt oder geschraubt), so daß insbesondere ihre Anzahl, ihre Länge und ihre Richtung veränderbar sind, um eine möglichst hohe Effektivität und Variabilität im Hinblick auf die unterschiedlichen Stoffgemische erreichen zu können. Die Form des Trägerarmes ist so gestaltet (gekrümmt und/oder abgewinkelt), daß die Öffnung, die in den Pulperdeckel zum Abwurf des Grobschmutzes vorgesehen ist, möglichst klein gehalten werden kann. Auch der Rahmen ist so am Trägerarm 8 befestigt, daß er dieser Aufgabe bei maximaler Rechenfläche gerecht wird. Zusätzlich ist die Positionierung des Rahmens am Trägerarm so ausgerichtet, daß er eine optimale Fangposition hat, ferner in seiner Bewegung zur Abwurfposition hin oder zurück zwischen der Behälterwand des Pulpers und dem Rotor gut vorbeikommt und der Grobschmutz nicht zu früh abfällt.

Zum Eintauchen in das im Pulper noch befindliche Gemisch aus Grobschmutz und Flüssigkeit führt der Trägerarm des Grobschmutzfängers nun beispielsweise eine Drehbewegung von mindestens 90° und höchstens 270°, vorzugsweise zwischen 150° und 200°, aus. Diese Drehbewegung vollzieht sich um eine Achse A außerhalb des Pulpers am oberen Rand des Zylinderteils, die zur Horizontalen geneigt ist und zwar vorzugsweise um 20° bis 40°. Durch diese Drehbewegung taucht der Fangkorb vollständig in die Flüssigkeit ein. In der Auffangposition füllt der Rahmen die Fläche zwischen Rotor und der Außenwand des Pulpers möglichst optimal aus und befindet sich vorzugsweise in einer leicht zur Vertikalen und ebenfalls zur Radialen zur Pulperachse geneigten Position.

Die am Rahmen befestigten Zinken weisen leicht nach oben. Durch diese Position wird erreicht, daß sich ein möglichst großer Teil der in der Flüssigkeit schwimmenden Grobstoffe beim Durchfluß durch den Fangkorb in diesem verfängt. Der Fangkorb wird dann durch die entgegengesetzte Drehbewegung des Trägerarmes aus dem Pulper herausgehoben. Dabei bewegen sich die Zinken durch die Drehung des Trägerarms zunächst in die Horizontale und mit zunehmender Drehbewegung nach Überschreiten des Pulperrandes nach unten, so daß der Grobschmutz selbstätig durch die Öffnung im Pulperdeckel und durch die Haube für den Grobschmutzfänger abgeworfen wird. Der Abwurf kann mechanisch dadurch unterstützt werden, daß der Grabschmutzfänger gegen einen Anschlag bewegt und/oder er kurzfristig ruckartig zurückbewegt wird. Der Abwurf erfolgt in einen Abwurftrichter 13, der die Grobstoffe in den Eingang einer Entwässerungseinrichtung oder einer Fördereinrichtung leitet. Das System Pulper, Haube für den Grobschmutzfänger, Auffangtrichter und nachgeschaltetes Aggregat kann geruchsdicht gekapselt werden, um an ein Abluftsystem angeschlossen zu werden.

Der Grobschmutzfänger weist einen elektrischen oder hydraulischen Antrieb auf. Die Steuerung des Grobschmutzfängers kann teilweise oder ganz automatisiert sein.

Die erzeugte und durch das Lochsieb abgetrennte Suspension, in der die biologisch verwertbaren Bestandteile aufkonzentriert sind, kann der biologischen Verwertung (Vergärung, Kompostierung) zugeführt werden. Die schweren Grobstoffe enthalten weitgehend inerte Materialien (Steine, Keramik, Glas, Metalle, Knochen), die anderweitig verwertet oder deponiert werden können. Die mit dem Grobschmutzfänger abgetrennten leichten Grobstoffe setzen sich vor allem aus Kunststoffen, Textilien und Holz zusammen. Wegen der Aufkonzentration von Kunststoffen in dieser Fraktion, ist deren Verwertung möglich. Ansonsten eignen sich die in den leichten Grobstoffen überwiegend vorhandenen sehr heizwertreichen Materialen gut für die Verbrennung. Es ist auch eine weitere Aufbereitung der leichten Grobstoffe vor ihrer Verwertung bzw. ihrer Entsorgung möglich. Dabei kann es sich um eine Entwässerung und/oder Zerkleinerung und/oder Sortierung handeln. Es ist auch eine Trocknung und/oder eine biologische Nachbehandlung denkbar.

Obwohl die vorliegende Erfindung vorstehend anhand bevorzugter Ausführungsbeispiele beschrieben wurde, ist sie darauf nicht beschränkt, sondern auf vielfältige Art und Weise modifizierbar.

Insbesondere können die Behälterform und die Form des Rahmens und der Zinken beliebig gewählt werden.

## Patentansprüche

1. Verfahren zum Entfernen von Grobstoffen aus einem Pulper, mit einem Grobschmutzfänger, der von oben in den Pulperbehälter (1) ein- und ausschwenkbar ist, **dadurch gekennzeichnet, daß** die Ein- und Ausschwenkbewegung des Grobschmutzfängers durch eine Drehbewegung um eine Drehachse (A) ausgeführt wird, die zur Ebene, welche zur Achse des Pulperbehälters (2) senkrecht verläuft, geneigt ist.

2. Verfahren nach Anspruch 1, **dadurch gekennzeichnet, daß** die Neigung der Drehachse (A) zwischen 20° und 40° beträgt.

3. Verfahren nach einem der Ansprüche 1 oder 2, **dadurch gekennzeichnet, daß** die Drehbewegung zwischen 90° und 270°, vorzugsweise zwischen 150° und 200°, verläuft.

4. Verfahren nach einem der Ansprüche 1 bis 3, **dadurch gekennzeichnet, daß** der Abwurf des Grobschmutzes mechanisch unterstützt wird.

5. Verfahren nach Anspruch 4, **dadurch gekennzeichnet, daß** diese Unterstützung dadurch geleistet wird, daß der Grobschmutzfänger gegen einen Anschlag bewegt wird.

6. Verfahren nach einem der Ansprüche 4 oder 5, **dadurch gekennzeichnet, daß** diese Unterstützung durch eine ruckartige rückwärts gerichtete Bewegung des Grobschmutzfängers geschieht.

7. Verfahren nach einem der Ansprüche 1 bis 6, **dadurch gekennzeichnet, daß** der Bewegungsablauf mit konstanten oder variablen Geschwindigkeiten durchgeführt wird.

8. Verfahren nach Anspruch 1, **dadurch gekennzeichnet, daß** der Bewegungsablauf so durchgeführt wird, daß der Grobschmutzfänger im eingeschwenkten Zustand zum Auffangen geeignet ausgerichtet ist und im ausgeschwenkten Zustand zum Abwerfen geeignet ausgerichtet ist.

9. Verfahren nach Anspruch 1 **dadurch gekennzeichnet, daß** die Bewegungseinrichtung nur eine Drehung um die Drehachse (A) ausführt.

10. Verfahren nach Anspruch 1, **dadurch gekennzeichnet, daß** der Grobschmutz in der Abwurfposition in einen Auffangtrichter geworfen wird.

11. Grobschmutzfängervorrichtung zum Entfernen von Grobstoffen aus einem Pulper, der von oben in den Pulperbehälter (1) ein- und ausschwenkbar ist, **gekennzeichnet durch** eine Bewegungseinrichtung, die derart gestaltet ist, daß die Ein- und Ausschwenkbewegung des Grobschmutzfängers **durch** eine Drehbewegung um eine Drehachse (A) ausgeführt wird, die zur Ebene, welche zur Achse des Pulperbehälters (2) senkrecht verläuft, geneigt ist.

12. Grobschmutzfängervorrichtung nach Anspruch 11, **dadurch gekennzeichnet, daß** er drehbar am Pulper aufgehängt ist.

13. Grobschmutzfängervorrichtung nach Anspruch 11, **dadurch gekennzeichnet, daß** er eine vom Pulper unabhängige Trägerkonstruktion besitzt, an der er drehbar aufgehängt ist.

14. Grobschmutzfängervorrichtung nach einem der Ansprüche 11 bis 13, **dadurch gekennzeichnet, daß** er einen Trägerarm und einen daran anbringbaren Fangkorb aufweist.

15. Grobschmutzfängervorrichtung nach Anspruch 14, **dadurch gekennzeichnet daß** der Fangkorb einen Rahmen aufweist, in dem sich ein Rost aus gitterförmigen oder parallelen Stäben, die variabel oder fest befestigbar sind, befindet.

16. Grobschmutzfängervorrichtung nach Anspruch 15, **dadurch gekennzeichnet, daß** auf den Stäben des Rahmens Zinken angebracht sind.

17. Grobschmutzfängervorrichtung nach Anspruch 16, **dadurch gekennzeichnet, daß** die Zinken sich in eingetauchter Position in einer zur zur Achse des Pulperbehälters (2) senkrechten Position oder dazu leicht nach oben geneigten Position befinden.

18. Grobschmutzfängervorrichtung nach einem der Ansprüche 16 oder 17, **dadurch gekennzeichnet, daß** die Zinken fest auf den Stäben befestigt sind.

19. Grobschmutzfängervorrichtung nach einem der Ansprüche 16 oder 17, **dadurch gekennzeichnet, daß** die Zinken lösbar an Stäben befestigt sind, vorzugsweise geklemmt oder geschraubt sind.

20. Grobschmutzfängervorrichtung nach einem der Ansprüche 11 bis 19, **dadurch gekennzeichnet, daß** der Pulper einen Deckel mit einer Öffnung zum Abwurf des Grobschmutzes aufweist.

21. Grobschmutzfängervorrichtung nach Anspruch 20, **dadurch gekennzeichnet, daß** sich an den Pulperdeckel eine Haube für den Grobschmutzfänger anschließt.

22. Grobschmutzfängervorrichtung nach einem der Ansprüche 11 bis 21, **gekennzeichnet durch** einen Auffangtrichter, in den der Grobschmutz abwerfbar ist.

23. Grobschmutzfängervorrichtung nach einem der Ansprüche 20 bis 22, **dadurch gekennzeichnet, daß** der Pulperdeckel zum Abwurf der Grobstoffe insgesamt öffnungsfähig ist.

24. Grobschmutzfängervorrichtung nach einem der Ansprüche 14 bis 23, **dadurch gekennzeichnet, daß** der Trägerarm des Grobschmutzfängers in der Weise gekrümmt und/oder abgewinkelt ist, daß die im Pulper vorgesehene Abwurföffnung möglichst klein ist.

25. Grobschmutzfängervorrichtung nach einem der vorangehenden Ansprüche 15 bis 24, **dadurch gekennzeichnet, daß** der Rahmen des Grobschmutzfängers am Trägerarm so befestigt ist, daß er im eingeschwenkten Zustand zum Auffangen geeignet ausgerichtet ist und im ausgeschwenkten Zustand zum Abwerfen geeignet ausgerichtet ist.

26. Grobschmutzfängervorrichtung nach einem der vorangehenden Ansprüche 15 bis 24, **dadurch gekennzeichnet, daß** der Rahmen des Grobschmutzfängers am Trägerarm so befestigt ist, daß er bei der Drehbewegung an der Pulperbehälterwand des und an dem Rotor vorbeiführbar, so daß die Abwurföffnung in dem Pulperdeckel möglichst klein ist und er die Fläche zwischen Rotor und Pulperbehälterwand in der Auffangstellung im wesentlichen ausfüllt.

27. Grobschmutzfängervorrichtung nach einem der vorangehenden Ansprüche 15 bis 26, **dadurch gekennzeichnet, daß** der Rahmen des Grobschmutzfängers in der Auffangposition leicht zur Vertikalen und ebenfalls leicht zur Radialen zur Pulperachse geneigt ist.

28. Grobschmutzfängervorrichtung nach einem der vorangehenden Ansprüche 11 bis 27, **dadurch gekennzeichnet, daß** die Bewegungseinrichtung einen elektrischen, pneumatischen oder hydraulischen Antrieb aufweist, der vorzugsweise mit einem Stirnradgetriebe oder einer Zahnstange kombiniert ist, um die Grobschmutzfängervorrichtung in eine lineare Drehbewegung zu versetzen.

29. Grobschmutzfängervorrichtung nach einem der vorangehenden Ansprüche, **dadurch gekennzeichnet, daß** der Bewegungsablauf der Bewegungseinrichtung ganz oder teilweise automatisiert ist.

30. Grobschmutzfängervorrichtung nach einem der Ansprüche 11 bis 29, **dadurch gekennzeichnet, daß** das System aus Pulper samt Pulperdeckel, Haube für den Grobschmutzfänger und Auffangtrichter geruchsdicht abschließbar ist und vorzugsweise an ein Abluftsystem anschließbar ist.

## Claims

1. Method for removing coarse materials from a pulper, comprising a coarse dirt collector being pivotable into and out of the pulper vessel (1) from above, **characterized in that** the inward and outward pivoting movement of the coarse dirt collector is carried out by a rotational movement about an axis of rotation (A) positioned at an angle to the plane that is vertical to the axis of the pulper vessel (2).

2. Method according to claim 1, **characterized in that** the angle of the axis of rotation (A) is between 20° and 40°.

3. Method according to one of claims 1 or 2, **characterized in that** the rotational movement extends between 90° and 270°, preferably between 150° and 200°.

4. Method according to one of claims 1 to 3, **characterized in that** the unloading of the coarse materials is mechanically supported.

5. Method according to claim 4, **characterized in that** said support takes place **in that** the coarse dirt collector is moved against a catch.

6. Method according to one of claims 4 or 5, **characterized in that** said support takes place by a jerky movement of the coarse dirt collector in a backward direction.

7. Method according to one of claims 1 to 6, **characterized in that** the motions are carried out at constant or variable speeds.

8. Method according to claim 1, **characterized in that** the motions are carried out in a way that the coarse dirt collector is aligned suitable for collection in an inwardly pivoted position and is aligned suitable for unloading in an outwardly pivoted position.

9. Method according to claim 1, **characterized in that** the moving device only carries out a rotation about the axis of rotation (A).

10. Method according to claim 1, **characterized in that** the coarse dirt is unloaded into a collecting funnel in the unloading position.

11. Coarse dirt collector for removing coarse materials from a pulper, which is pivotable into and out of the pulper vessel (1) from above, **characterized by** a moving device being constructed in a way that the inward and outward pivoting movement of the coarse dirt collector is carried out by a rotational movement about an axis of rotation (A) positioned at an angle to the plane that is vertical to the axis of the pulper vessel (2).

12. Coarse dirt collector according to claim 11, **characterized in that** it is suspended on the pulper in a rotatable manner.

13. Coarse dirt collector according to claim 11, **characterized in that** it comprises a support construction being independent of the pulper, on which it is suspended in a rotatable manner.

14. Coarse dirt collector according to one of claims 11 to 13, **characterized in that** it comprises a support arm and a collecting basket attachable thereto.

15. Coarse dirt collector according to claim 14, **characterized in that** the collecting basket comprises a frame, in which a grid consisting of grid-shaped or parallel rods being attachable in a variable or fixed manner is located.

16. Coarse dirt collector according to claim 15, **characterized in that** tines are provided on the rods of the frame.

17. Coarse dirt collector according to claim 16, **characterized in that** the tines are positioned vertical to the axis of the pulper vessel (2) or slightly upwardly inclined thereto in an immersed position.

18. Coarse dirt collector according to one of claims 16 or 17, **characterized in that** the tines are fastened on the rods in a fixed manner.

19. Coarse dirt collector according to one of claims 16 or 17, **characterized in that** the tines are fastened on the rods in a detachable manner, preferably clamped or screwed.

20. Coarse dirt collector according to one of claims 11 to 19, **characterized in that** the pulper comprises a lid with an opening for unloading the coarse dirt.

21. Coarse dirt collector according to claim 20, **characterized in that** a hood for the coarse dirt collector is joined to the lid of the pulper.

22. Coarse dirt collector according to one of claims 11 to 21, **characterized by** a collecting funnel into which the coarse dirt can be unloaded.

23. Coarse dirt collector according to one of claims 20 to 22, **characterized in that** the total lid of the pulper can be opened for unloading the coarse materials.

24. Coarse dirt collector according to one of claims 14 to 23, **characterized in that** the support arm of the coarse dirt collector is bent and/or angled in a way that the unloading opening provided in the pulper is as small as possible.

25. Coarse dirt collector according to one of the preceding claims 15 to 24, **characterized in that** the frame of the coarse dirt collector is fastened on the support arm in a way that it is aligned suitable for collection in an inwardly pivoted position and that it is aligned suitable for unloading in an outwardly pivoted position.

26. Coarse dirt collector according to one of the preceding claims 15 to 24, **characterized in that** the frame of the coarse dirt collector is fastened on the support arm in a way that it can be passed along the wall of the pulper vessel and the rotor during the rotational movement so that the unloading opening in the lid of the pulper is as small as possible and that it essentially fills out the surface between the rotor and the wall of the pulper vessel in the collecting position.

27. Coarse dirt collector according to one of the preceding claims 15 to 26, **characterized in that** the frame of the coarse dirt collector is inclined slightly to the vertical line and likewise slightly to the radial line to the axis of the pulper in the collecting position.

28. Coarse dirt collector according to one of the preceding claims 11 to 27, **characterized in that** the moving device is provided with an electrical, pneumatic or hydraulic drive preferably being combined with a spur gear or a toothed rack so as to bring the coarse dirt collector in a linear rotational movement.

29. Coarse dirt collector according to one of the preceding claims, **characterized in that** the motions of the moving device are wholly or partly automated.

30. Coarse dirt collector according to one of the claims 11 to 29, **characterized in that** the system consisting of pulper and lid thereof, hood for the coarse dirt collector and collecting funnel can be sealed in an odor-resistant manner and can preferably be connected to an exhaust air system.

## Revendications

1. Procédé d'élimination de matériaux grossiers d'un triturateur, avec un collecteur de boues grossières qui peut entrer par le haut dans la cuve du triturateur (1) et en sortir par pivotement, **caractérisé en ce que** le mouvement pivotant d'entrée et de sortie du collecteur de boues grossières est réalisé par un mouvement rotatif autour d'un axe de rotation (A) qui est incliné par rapport au plan qui s'étend perpendiculairement à l'axe de la cuve (2) du triturateur.

2. Procédé selon la revendication 1, **caractérisé en ce que** l'inclinaison de l'axe de rotation (A) se situe entre 20° et 40°.

3. Procédé selon l'une quelconque des revendications 1 ou 2, **caractérisé en ce que** le mouvement de rotation s'étend entre 90° et 270°, de préférence entre 150° et 200°.

4. Procédé selon l'une quelconque des revendications 1 à 3, **caractérisé en ce que** la décharge des boues grossières est soutenue mécaniquement.

5. Procédé selon la revendication 4, **caractérisé en ce que** ce soutien est assuré en déplaçant le collecteur de boues grossières contre une butée.

6. Procédé selon l'une quelconque des revendications 4 ou 5, **caractérisé en ce que** ce soutien se fait par un déplacement du collecteur de boues grossières dirigé vers l'arrière par à-coups.

7. Procédé selon l'une quelconque des revendications 1 à 6, **caractérisé en ce que** le déplacement se déroule à vitesse constante ou à vitesses variables.

8. Procédé selon la revendication 1, **caractérisé en ce que** le déplacement se déroule de sorte que le collecteur de boues grossières soit orienté de manière appropriée, en position d'entrée, pour collecter les boues et soit orienté de manière appropriée, en position de sortie, pour les décharger.

9. Procédé selon la revendication 1, **caractérisé en ce que** le dispositif de déplacement n'effectue qu'une rotation autour de l'axe de rotation (A).

10. Procédé selon la revendication 1, **caractérisé en ce que** les boues grossières sont projetées dans une trémie collectrice en position de décharge.

11. Dispositif collecteur de boues grossières pour l'élimination de matériaux grossiers d'un triturateur, qui peut entrer par le haut dans la cuve du triturateur (1) et en sortir par pivotement, **caractérisé par** un dispositif de déplacement qui est conçu de sorte que le mouvement pivotant d'entrée et de sortie du collecteur de boues grossières soit réalisé par un mouvement rotatif autour d'un axe de rotation (A) qui est incliné par rapport au plan qui s'étend perpendiculairement à l'axe de la cuve (2) du triturateur.

12. Dispositif collecteur de boues grossières selon la revendication 11, **caractérisé en ce qu'**il est suspendu sur le triturateur de manière à pouvoir tourner.

13. Dispositif collecteur de boues grossières selon la revendication 11, **caractérisé en ce qu'**il possède une structure de support indépendante du triturateur, sur laquelle il est suspendu de manière à pouvoir tourner.

14. Dispositif collecteur de boues grossières selon l'une quelconque des revendications 11 à 13, **caractérisé en ce qu'**il présente un bras de support sur lequel peut être monté un panier collecteur.

15. Dispositif collecteur de boues grossières selon la revendication 14, **caractérisé en ce que** le panier collecteur présente un châssis dans lequel se trouve une grille constituée de tiges en treillis ou parallèles qui peuvent être fixées de manière variable ou fixe.

16. Dispositif collecteur de boues grossières selon la revendication 15, **caractérisé en ce que** des dents sont montées sur les tiges du châssis.

17. Dispositif collecteur de boues grossières selon la revendication 16, **caractérisé en ce que** les dents se trouvent, en position immergée, dans une position perpendiculaire à l'axe de la cuve (2) du triturateur ou dans une position légèrement inclinée vers le haut par rapport à celle-ci.

18. Dispositif collecteur de boues grossières selon l'une quelconque des revendications 16 ou 17, **caractérisé en ce que** les dents sont fixées solidement sur les tiges.

19. Dispositif collecteur de boues grossières selon l'une quelconque des revendications 16 ou 17, **caractérisé en ce que** les dents sont fixées sur les tiges de manière amovible, de préférence calées ou vissées.

20. Dispositif collecteur de boues grossières selon l'une quelconque des revendications 11 à 19, **caractérisé en ce que** le triturateur présente un couvercle avec une ouverture pour décharger les boues grossières.

21. Dispositif collecteur de boues grossières selon la revendication 20, **caractérisé en ce qu'**un capot pour le collecteur de boues grossières se raccorde au couvercle du triturateur.

22. Dispositif collecteur de boues grossières selon l'une quelconque des revendications 11 à 21, **caractérisé par** une trémie collectrice dans laquelle les boues grossières sont déchargées.

23. Dispositif collecteur de boues grossières selon l'une quelconque des revendications 20 à 22, **caractérisé en ce que** le couvercle du triturateur peut être ouvert totalement pour décharger les matériaux grossiers.

24. Dispositif collecteur de boues grossières selon l'une quelconque des revendications 14 à 23, **caractérisé en ce que** le bras de support du collecteur de boues grossières est incurvé et/ou coudé de manière que l'ouverture de décharge ménagée dans le triturateur soit la plus petite possible.

25. Dispositif collecteur de boues grossières selon l'une quelconque des revendications 15 à 24, **caractérisé en ce que** le châssis du collecteur de boues grossières est fixé sur le bras de support de sorte qu'il soit orienté de manière appropriée, en position d'entrée, pour collecter les boues et qu'il soir orienté de manière appropriée, en position de sortie, pour les décharger.

26. Dispositif collecteur de boues grossières selon l'une quelconque des revendications 15 à 24, **caractérisé en ce que** le châssis du collecteur de boues grossières est fixé au bras de support de sorte que, lors du mouvement de rotation, il passe devant la paroi de la cuve du triturateur et devant le rotor, que l'ouverture de décharge dans le couvercle du triturateur soit la plus petite possible et qu'il remplisse sensiblement la surface entre le rotor et la paroi de la cuve du triturateur en position collectrice.

27. Dispositif collecteur de boues grossières selon l'une quelconque des revendications 15 à 26, **caractérisé en ce que** le châssis du collecteur de boues grossières soit, dans la position collectrice, légèrement incliné par rapport à la verticale et également légèrement incliné par rapport à la radiale par rapport à l'axe du triturateur.

28. Dispositif collecteur de boues grossières selon l'une quelconque des revendications 11 à 27, **caractérisé en ce que** le dispositif de déplacement présente un entraînement électrique, pneumatique ou hydraulique, qui est combiné de préférence avec un réducteur à engrenage droit ou avec une crémaillère pour déplacer le dispositif collecteur de boues grossières dans un mouvement de rotation linéaire.

29. Dispositif collecteur de boues grossières selon l'une quelconque des revendications précédentes, **caractérisé en ce que** le déplacement du dispositif de déplacement se déroule de manière totalement ou partiellement automatisée.

30. Dispositif collecteur de boues grossières selon l'une quelconque des revendications 11 à 29, **caractérisé en ce que** le système constitué du triturateur, y compris le couvercle du triturateur, le capot pour le collecteur de boues grossières et la trémie collectrice, peut être fermé de manière étanche aux odeurs et peut être raccordé de préférence à un système d'évacuation d'air.
